# EUROPÄISCHE PATENTSCHRIFT

(11) **EP 0 415 507 B1**
(45) Veröffentlichungstag und Bekanntmachung des Hinweises auf die Patenterteilung: **30.11.1994**
(21) Anmeldenummer: 90250181.6
(22) Anmeldetag: 17.07.1990
(51) Int. Cl.: B65D 19/34

(54) **Unterfahrbare Transport-Kleinpalette**
Small rectangular transport pallet
Petite palette de transport d'usage général

(30) Priorität: 29.07.1989 DE 8909317 U
(43) Veröffentlichungstag der Anmeldung: 06.03.1991
(73) Patentinhaber: Europa Carton Aktiengesellschaft, D-20095 Hamburg (DE)
(72) Erfinder: Kühnbaum, Friedrich, D-6715 Lambsheim (DE); Kuhlmann, Jens, D-2000 Hamburg 73 (DE); Sommermeyer, Rolf, D-6720 Speyer (DE)
(74) Vertreter: Patentanwälte Wenzel & Kalkoff

(56) Entgegenhaltungen:
- EP-A- 0 183 140
- EP-A- 0 291 836
- US-A- 3 911 834

## Beschreibung

Die Erfindung betrifft eine unterfahrbare Transport-Kleinpalette mit im wesentlichen rechteckigem Grundriß aus in mehrteiliger Zuschnittform bereitgestelltem, faltbarem Material wie Wellpappe, mit einer Ladegut aufnehmenden Paletten-Oberfläche, mit einer Paletten-Aufstandsfläche (Unterfläche) und mit Ober- und Aufstandsfläche zueinander beabstandenden Tragelementen, zwischen denen in den beiden Hauptdimensionen des Rechtecks mindestens je eine Laderinne zum Eingreifen von Ladeholmen von Flurfördergeräten angeordnet ist, wobei die Mittellinie der einen Laderinne zu der zu ihr parallelen Mittellinie der Paletten-Oberfläche versetzt ist und entlang des freien Randes der der Rinnen-Mittellinie abgekehrten Hälfte der Palettenoberfläche ein seitlicher freier, von der Aufstandsfläche her von einem Ladeholm untergreifbarer Flansch oder Steg vorgesehen ist, der sich über die seitliche Tragelement-Begrenzung erstreckt, und wobei die Tragelemente als mindestens zwei nach Art von Holmen angeordnete Träger parallel zu dem untergreifbaren Flansch ausgerichtet und mit sich im wesentlichen in der Richtung der zu den Mittellinien senkrechten Haupt-Symmetrieachse erstreckenden Durchbrechnungen zum Ausbilden der zweiten Laderinne versehen sind.

Bekannte Kleinpaletten dieser Art (s. EP-A1-0 291 836) haben eine Fläche, die die Hälfte oder, noch häufiger, nur ein Viertel üblicher Paletten der Standard-Abmessungen mit Euro-Palettenmaß (800 x 1200 mm) beträgt. Sie dienen bevorzugt dem Einweg-Gebrauch, und deshalb kommt es bei ihnen vorrangig darauf an, Kosten hinsichtlich Material und Herstellung zu sparen, also preiswerte Paletten zur Verfügung zu stellen. Gleichzeitig soll dabei eine Untergreifbarkeit der Palette mittels Flurfördergeräten (Hubwagen, Gabelstaplern) trotz der kleinen Abmessungen gewährleistet sein. Zu diesem Zweck ist bei der bekannten Kleinpalette eine Ausführungsform entwickelt und beschrieben worden, die sogar in beiden Hauptrichtungen des Rechtecks unterfahrbar ist. Diese Palette ist, da eine einteilige Zuschnittanordnung aus Festigkeitsgründen keine Einschnitte für eine zweite Laderinne zuläßt, aus zwei Zuschnitteilen ausgebildet. Die Tragelemente sind dabei als zwei holmartige Träger mit zu der Haupt-Laderinnen-Mittellinie senkrechtem Verlauf ausgebildet. Sie sind von der Laderinne durchbrochen und bilden zwischen sich mindestens eine zweite, parallel zu der zweiten Palettenhauptachse koaxial verlaufende Laderinne aus derart, daß in der Hälfte der versetzten Rinnen-Mittellinie schmalere und in der anderen Hälfte breitere quaderförmige Füße gebildet sind und sich auf der Seite der breiten Füße der freie, unterfahrbare Flansch oder Steg befindet. Diese bekannte, in zwei Richtungen unterfahrbare Transportpalette erfordert einen relativ großen konstruktiven und materialmäßigen Aufwand, da die Stützkörper auf der Seite des freien Flansches oder Steges breiter als die auf der gegenüberliegenden Seite sein sollen, wobei zudem die senkrechte Anordnung der holmartigen Träger zu dem freien Steg gewisse Festigkeitsprobleme bei einer im praktischen Einsatz häufig vorkommenden unsachgemäßen Behandlung aufwirft, insbesondere dann, wenn Schwerkräfte bei falschem Angriff des Ladegerätes an der oder beim Fall auf die Palette ausgeübt werden.

Der Erfindung liegt deshalb die Aufgabe zugrunde, eine Kleinpalette zu schaffen, die unter Einsatz einfacher konstruktiver Mittel bei einem möglichst geringen Materialaufwand eine Verbesserung hinsichtlich der Festigkeitsverhältnisse und der Verarbeitbarkeit der Zuschnitte, also ihres Aufrichtens, ermöglicht.

Diese Aufgabe wird erfindungsgemäß bei einer Kleinpalette der eingangs beschriebenen Art dadurch gelöst, daß die holmartigen Träger einerseits und die Paletten-Oberfläche andererseits aus voneinander separaten Zuschnitteilen ausgebildet sind, und daß die Träger im aufgefalteten Zustand mit der Palettenoberfläche über Haltelaschen verbunden sind. Eine solche Anordnung ermöglicht ein schnelles, ohne besondere Fachkenntnisse zu vollziehendes Montieren der Palette, indem die Träger in sinnfälliger Weise für sich, d.h. getrennt von der Palettenfläche, gefaltet und lediglich mit dieser verbunden zu werden brauchen. Ein solcher Verbund aus mehr als einem Zuschnitteil läßt sich, da es sich um kleinere Zuschnittelemente handelt, häufig leichter handhaben, abgesehen einmal von den günstigeren Lager- und Transportmöglichkeiten für die Ausgangsteile, einer oftmals besseren Nutzung der Materialbahnen bei der Erzeugung in der WPA und vom geringeren Platzbedarf bei ggf. eingesetzten Aufricht- und Montageautomaten. Weiterhin ist es möglich, innerhalb der Zuschnitteile gerade bei Verwendung von Wellpappe jeweils die in bezug auf die Belastungen günstigsten Wellenverläufe zu wählen und somit in der Kombination der Teile untereinander höhere Festigkeits- und Widerstandswerte als bei einteiligen Zuschnitten zu erreichen. Die beiden parallel zu dem freien Steg verlaufenden holmartigen Träger bilden in sich geschlossene und kompakte, gleichmäßig ausbildbare Stützelemente, die einen Kanal für das Eingreifen eines Holmes eines Flurfördergerätes freigeben und sich über die gesamte Breite der Palette erstrecken können. Dabei können diese Stütz- oder Standelemente gerade die Eckbereiche der Palette voll ausfüllen und unterstützen, so daß sich besonders an diesen in der Praxis, d.h. im Einsatz häufig und stark beanspruchten Stellen vorteilhafte Festigkeitsverhältnisse ergeben. Eine dermaßen aufgebaute Palette ist von ihrer Struktur her sehr übersichtlich und leicht zu handhaben, wobei sie erhebliche Vorzüge hinsichtlich des Materialaufwandes bietet. Durch die einfache Anordnung und sachgerechte gegenseitige Zuordnung der Zuschnitteile wird deren voneinander getrenntes Auffalten und ihr gegenseitiges Verbinden auf Automaten in einfacher Weise gewährleistet. Die voneinander getrennte Anordnung der Zuschnitte ermöglicht also das Vorfertigen der Tragkörper unabhängig von der Platte.

Durch die Ausbildung der Palette aus einem mehrteiligen Zuschnitt können sich im Hinblick auf den Materialaufwand, d.h. die Anordnungsmöglichkeiten der Zuschnitte im Nutzen, besonders günstige Verhältnisse ergeben, also die Herstellungkosten für eine solche Palette niedrig gehalten werden. Dabei ist natürlich darauf zu achten, daß sich die Zuschnitteile, abgesehen von ihrem möglichst geringen Materialaufwand, einfach und sinnfällig auffalten und miteinander verbinden lassen, wobei jederzeit eine Verarbeitung der Zuschnitte auf Falt- und Aufrichtautomaten sichergestellt ist bzw. sein sollte.

In günstiger Weise werden, insbesondere im Hinblick auf eine hohe Standfestigkeit und Tragkraft der Kleinpalette, die Träger jeweils mit hohlkastenförmigen Standelementen/Füßen ausgebildet. Solche Elemente sind zwar bei Paletten aus faltbarem Material allgemein bekannt, ergeben aber im Zusammenhang mit der Erfindung gerade in Kombination mit der Mehrteiligkeit der Zuschnitte erhebliche Vorteile insoweit, als beispielsweise die Haltelaschen von oben her, aus der Palettenoberfläche herausgearbeitet, in die Füße eingreifen und diese arretieren können oder von außen gegen diese anliegen sowie mit einer Wand der Füße verbunden sein können. Mit anderen Worten ergibt sich so eine hohe Variabilität der Ausbildungsformen der Palette je nach Einsatzzwecken bzw. Tragfähigkeitserfordernissen.

Eine bevorzugte Ausführungsform der Erfindung sieht vor, daß die holmartigen Träger aus einem gemeinsamen Unterbau-Zuschnitteil und die Palettenoberfläche aus einem einlagigen Platten-Zuschnitteil ausgebildet sind. Hierdurch ergibt sich ein kompakter Unterbau mit jeweils in den Ecken angeordneten Füßen, dessen mittleres Verbindungsteil nach Art einer Stützbrücke von unten her gegen den Mittelteil der Platte anliegen und damit, diesen Bereich versteifend, verbunden sein kann, während für die Oberfläche lediglich ein einlagiges Zuschnitteil erforderlich ist, an dem bevorzugt nur jeweils eine Haltelasche für jeden an dem Unterbau ausgebildeten Fuß vorgesehen zu sein braucht. Natürlich ist es auch möglich und denkbar, mehrere Laschen für jeden Fuß anzuordnen, aber man wird regelmäßig bestrebt sein, die Fläche so wenig wie möglich zu schwächen. Vorteilhaft kann das Platten- Zuschnitteil mit je einer Verbindungs- oder Haltelasche für jedes an dem Unterbau ausgebildete Stand-/Fußelement versehen sein, so daß nach dem Auffalten des Unterbaus nur die Platte von oben her auf diesen aufgelegt zu werden braucht und die vier Verbindungs- oder Haltelaschen nach unten gefaltet werden können, um mit dem Unterbau verbunden zu werden, wobei natürlich weitere, gegeneinander liegende Flächen durch Leimen od.dgl. gleichzeitig verbunden werden.

Zur Erzielung einer ausreichenden Tragfähigkeit im Bereich des Steges kann das Platten-Zuschnitteil mit einem umfaltbaren freien Randansatz als Stegunterlage ausgebildet sein. Bei einer abgewandelten Ausführungsform ist es aus gleichartigen Gründen aber ebensogut möglich, daß an dem Unterbau-Zuschnitteil ein Randansatz zum Unterliegen und -stützen des Steges, der sich an dem Platten-Zuschnitteil befindet, ausgebildet ist.

Bezüglich der die Befestigungselemente zwischen Platte und Unterbau bildenden Haltelaschen sind bei dem Aufbau der Palette aus zwei Zuschnitteilen die Haltelaschen bevorzugt derart angeordnet, daß ein erstes Paar Haltelaschen als in der Plattenfläche (an)gestanzte, aus dieser nach unten herausklappbare Elemente und ein zweites Paar Haltelaschen als über den dem Steg entgegengesetzten Rand hinausragende Laschenelemente vorgesehen sind. Damit ergibt sich in der Palettenoberfläche lediglich ein Paar Öffnungen, die aber im Bereich der Füße liegen und somit weder die Tragfähigkeit der Palette insgesamt noch die Beladefähigkeit der Palettenoberfläche maßgeblich einschränken.

Strebt man bei einer Kleinpalette eine besonders hohe Tragfähigkeit bzw. Belastbarkeit von deren Oberfläche an, so können bevorzugt die holmartigen Träger aus zwei Zuschnitteilen und die Palettenoberfläche aus einem doppellagigen faltbaren Zuschnitteil ausgebildet sein. Dabei ist es zweckmäßig, wenn das doppellagige Zuschnitteil entlang des Randes des Steges zusammenfaltbar ist, wobei in der unten liegenden Plattenlage zwei Paare Haltelaschen aus der Fläche und in der oben liegenden ein Paar Haltelaschen herausfaltbar angeordnet sind, während sich das zweite Paar oberer Haltelaschen an dem dem Steg entgegengesetzten Rand befinden kann. Zur zusätzlichen Unterstützung der Palettenoberfläche im Bereich der Längs-Laderinne kann bei einer solchen Ausführungsform zwischen dem zweiten Paar oberer Haltelaschen eine Stützlasche zum Untergreifen der Palettenoberfläche angelenkt sein.

Eine weitere Stabilisierung der Palette insgesamt, speziell eine Verbesserung ihrer Aufstandsfähigkeit ergibt sich, wenn man zwischen den Füßen jedes tragholmartigen Trägers eine Aufstandsfläche brückenartig anordnet. Ebenfalls diesem Ziel der hohen Gesamt-Palettentragfähigkeit, -standsicherheit und -festigkeit sowie der leichten Stapelbarkeit und Lagerhaltung sowie Bedienbarkeit dient eine Ausbildung der Palette derart, daß die tragholmartigen Träger bzw. Standelemente mit Ausnahme des von dem Steg bestimmten Palettenrandes im wesentlichen bündig mit den Begrenzungsrändern der Paletten-Oberfläche abschließen.

Alles in allem erhält man mit den erfindungsgemäßen und fakultativen Merkmalen Transport-Kleinpaletten hoher Festigkeit mit ausreichenden konstruktiven Variationsmöglichkeiten im Hinblick auf unterschiedliche Einsatzzwecke, wobei solche Paletten leicht im Gewicht, einfach zu handhaben und insbesondere automatengerecht ausgebildet sind, so daß ihre Herstellungskosten sehr niedrig gehalten werden können. Das weitgehend mögliche getrennte Fertigen von Unterbau und Platte begünstigt diesen Umstand.

Weitere Vorteile und Ausführungsformen oder -möglichkeiten der Erfindung gehen aus der folgenden Beschreibung der in der schematischen Zeichnung dargestellten Ausführungsbeispiele hervor. Es zeigt
- Fig. 1: je einen Zuschnitt für eine Paletten-Oberfläche und einen Paletten-Unterbau mit zwei tragholmartigen Trägern,
- Fig. 2: eine aus den beiden Zuschnitteilen der Fig. 1 aufgebaute Kleinpalette in größerem Maßstab,
- Fig. 3: zwei Zuschnitteile für Paletten-Oberfläche und -Unterbau in abgewandelter Ausführungsform,
- Fig. 4: eine aus den Zuschnitteilen der Fig. 3 aufgebaute Palette in größerem Maßstab,
- Fig. 5: eine andere Ausführungsform der Zuschnitteile, und zwar ein Zuschnitteil für eine doppellagige Paletten-Oberfläche und ein Zuschnitteil für einen einzelnen tragholmartigen Träger, und
- Fig. 6: eine unter Verwendung der Zuschnitteile der Fig. 5 bei Einsatz zweier Träger-Zuschnitteile aufgebaute Palette in größerem Maßstab.

Grundsätzlich sei vorausgeschickt, daß als Material für die Zuschnitteile und damit für die daraus aufgebauten Paletten alles mögliche faltbare, eine genügende Eigensteifigkeit in mindestens einer Richtung aufweisende Material in Betracht kommt, obwohl Wellpappe, insbesondere doppellagige Wellpappe, infolge ihrer Festigkeitseigenschaften und ihres niedrigen Gewichts sowie der Möglichkeit, für die Zwecke der Herstellung von Einweg-Paletten in Recycling gewonnenes Papiermaterial zu verwenden, bevorzugt zum Einsatz kommt. Außerdem sei darauf hingewiesen, daß die Teile miteinander in jeder geeigneten Weise verbunden werden können, was in der Regel und bevorzugt durch Leimen geschieht, aber auch, ggf. teilweise in Kombination mit dem Kleben, durch Heften, kraftschlüssiges Klemmen od.dgl. erfolgen kann.

Generell sind in den Zeichnungen Schnittlinien als durchgezogene und Faltlinien oder -kanten als gestrichelte Linien dargestellt, ohne daß darauf jeweils gesondert Bezug genommen zu werden braucht. Im Hinblick auf das bevorzugte Material Wellpappe sind jeweils in den Figuren bei "A" die zweckmäßigen Wellenverläufe angegeben.

Die in Fig. 1 und 2 dargestellte Ausführungsform einer Transport-Kleinpalette 1 von Euromaß (400 x 600 mm) nach der Erfindung ist aus zwei Zuschnitteilen 101 und 102 aufgebaut, wobei in Fig. 1 die Zuschnitteile in verkleinertem Maßstab gegenüber Fig. 2 gezeigt sind. Diese Zuschnitteile bilden, wobei zunächst auf Fig. 2, d.h. die fertige Palette Bezug genommen wird, an der Palette 1 eine Paletten-Oberfläche 2 aus, die von einem aus zwei tragholmartigen Trägern 3 gebildeten Unterbau 39 gestützt bzw. getragen wird. Die Palette 1 ist im Grundriß rechteckförmig und zu einer ihrer Längserstreckung entsprechenden Hauptachse S symmetrisch ausgebildet, während sie zu der zweiten Mittellinie M der Palettenoberfläche 2 hinsichtlich ihres Unterbaus 39 eine asymmetrische Anordnung aufweist derart, daß diese zweite Mittellinie M versetzt zu der Mittellinie L des Unterbaus 39 liegt.

Die Palette 1 ist in beiden Hauptrichtungen M und S mit den Ladeholmen von Flurfördergeräten unterfahrbar, wobei zu diesem Zweck Laderinnen 5a in Richtung M und 5b in Richtung S durch entsprechende Unterbrechungen in dem Unterbau 39 ausgebildet sind. Um die Palette in ihrer Breite, also senkrecht zur Hauptsymmetrieachse S mit einer Gabel bzw. einem doppelten Holm unterfahren und sicher heben zu können, ist, wie in der EP-A1-0 291 836 detailliert beschrieben, eine Asymmetrie der Palettenoberfläche 2 zur Mittellinie L des Unterbaus derart vorgesehen, daß über den Rand des in bezug auf die Zeichnung linken Trägers 3 vorspringend ein Randflansch bzw. -steg 6 als freier Flansch der Palettenoberfläche vorgesehen ist, unter den eine Gabel eines Fördergerätes frei greifen kann. Will man die Palette hingegen durch Eingreifen in der anderen Richtung, also in die Längsladerinne 5b, heben, so kann dies nur, wie heute in der Praxis üblich, mit einem Ladeholm geschehen. Ein solches Einholm-Heben ist vielfach für kurze Umsetzstrecken üblich, wohingegen das Unterfahren mit zwei Holmen für längere Transportwege angewendet wird.

Das Unterbau-Zuschnitteil 101 ist im wesentlichen langgestreckt-rechteckförmig und dient der Ausbildung der beiden tragholmartigen Träger 3, indem, um eine Aufstandsfläche 30 begrenzende Faltlinie hochschwenkbar, zur Ausbildung von quaderförmigen Standelementen oder Füßen 34 erste Fußlaschen 35 und, senkrecht dazu, zweite Fußlaschen 36 angelenkt sind, von denen Wandelemente 351 bzw. 361 im aufgerichteten Zustand um 90° nach innen geklappt werden, so daß sie zur Ausbildung der Wandung der Füße 34 mit gegen sie anliegenden Wandungsnachbarteilen verklebt oder sonstwie verbunden werden können. Beim Auffalten bleiben die Aufstandsflächen 30 unten liegen, und ein der Verbindungssteg 37 zwischen den beiden Auffaltbereichen der tragholmartigen Träger 3 bildet eine brückenartige Verbindung nach Art einer Stützbrücke, die bei aufgefaltetem Unterbau 39 oben liegt.

Das Platten-Zuschnitteil 102 hat ebenfalls eine langgestreckt rechteckige Form zur Ausbildung der Paletten-Oberfläche 2, wobei, um die links erkennbare Faltlinie schwenkbar, ein Randansatz 61 nach unten herumgeklappt wird und eine Stegunterlage bzw. Verstärkung für den von einem Förderholm untergreifbaren Randflansch bzw. -steg 6 der fertigen Palette bildet. In bzw. an der Palettenoberfläche 2 sind Haltelaschen 24 zur Verbindung mit dem Unterbau 39 angeordnet. Einerseits sind dies innen liegende Laschen 241, die für die beiden im linken Teil des Unterbau-Zuschnitteils 101 ausgebildeten Füße 34, durch teilweises Stanzen bei Belassen einer Anlenkung erzeugt werden, um die sie nach unten in die Füße hineingeklappt werden können, um mit ihrer Unterseite, die bei Verschwenken um 90° gegen die Innenseite der zu der Mittellinie M parallelen Wände der Füße zu liegen kommt, dort verklebt oder sonstwie befestigt zu werden. In ähnlicher Weise werden, allerdings von außen her, am anderen Ende des Zuschnitteils 102 angeordnete außen liegende Haltelaschen 242 gegen die Außenseiten der beiden Füße 34 des rechten holmartigen Trägers 3 geklappt und damit verbunden. Auf diese einfache Weise entsteht die in Fig. 2 gezeigte Kleinpalette 1, wobei unter der Stützbrücke 37, die den Mittenbereich der einlagigen Palettenoberfläche 2 stützt und damit ebenfalls verbunden ist, eine erste Laderinne 5a ausgebildet wird, während zwischen den beiden Füßen 34 eines jeden Trägers 3 infolge der nach innen geklappten, die Innenseiten der Füße bestimmenden Fußlaschenteile 351 die zweite Laderinnne 5b bestimmt und freigegeben ist. Durch gleichmäßige, konstruktionsgerechte Dimensionierung sind alle Teile so aufeinander abgestimmt, daß sich ein sattes Anliegen der Teile gegeneinander, eine ausreichende Verbindbarkeit und damit ein stabiler, kompakter Aufbau der Palette ergibt.

Es versteht sich von selbst, daß in den Ausführungsvarianten der Fig. 3 und 4 bzw. 5 und 6 gleiche Teile nicht mehr gesondert beschrieben zu werden brauchen und, soweit sie zur Erläuterung noch Erwähnung finden, mit gleichen Bezugszeichen versehen sind.

Die Ausführungsvariante der Fig. 3 und 4 unterscheidet sich von der der Fig. 1 und 2 im wesentlichen dadurch, daß der Randansatz 61, statt an dem Oberflächen-Zuschnitteil 102 angeordnet zu sein, Bestandteil des Unterbau-Zuschnitteils 101 bildet. Auffalten und Verbinden erfolgt im wesentlichen in der gleichen Weise, wie dies im Zusammenhang mit Fig. 1 und 2 beschrieben ist.

Bei der Ausführungsform der Fig. 5 und 6 ist statt eines einlagigen Platten-Zuschnitteils 102 ein doppellagiges Platten-Zuschnitteil 103 mit einer oben liegenden Plattenlage 103o und einer unten liegenden Plattenlage 103u vorgesehen. Das Unterbau-Zuschnitteil ist durch zwei Träger-Zuschnitteile 104 ersetzt, von denen hier nur eines gezeigt ist und die, im wesentlichen im Hinblick auf die Fußlaschen 35, 36 bzw. die Wandelemente 351, 361, eine analoge Ausbildung wie das Zuschnitteil 101 der Fig. 3 aufweisen. Aus diesem Träger-Zuschnitteil 104 werden um die Aufstandsfläche 30 herum die beiden Füße 34 paarweise aufgefaltet. In diese Füße greifen aus der unten liegenden Plattenlage 103u in dieser angeordnete, freigestanzte und schwenkbar angelenkte Haltelaschen 24u ein, die an den Innenseiten der Füße verklebt werden. Die in der Mitte des Zuschnitteils 103 gezeigte doppelte Faltlinie bestimmt in der fertigen Palette die freie Kante des Randsteges 6, in dessen Nachbarschaft in der oben liegenden Plattenlage 103o entgegengesetzt zu den zugeordneten Haltelaschen 24u für die Füße 34 des linken tragholmartigen Trägers 3 ein Paar Haltelaschen 241o schwenkbar angeordnet sind, die an der gegenüberliegenden Innenseite der Füße mit diesen verbunden werden, während am anderen freien Rand der oben liegenden Plattenlage 103o herabklappbare Haltelaschen 242o entsprechend den Laschen 242 der anderen Ausführungsformen von außen her gegen die Füße des rechten tragholmartigen Trägers 3 geklappt und damit verbunden werden. Zwischen den beiden Haltelaschen 242o befindet sich noch eine Stützlasche 25, die von unten her um den freien Rand der unten liegenden Plattenlage 103u gefaltet und dagegen verklebt wird, so daß sich obere und untere Plattenlage im festen Verbund miteinander befinden. Wie man aus Fig. 6 erkennt, hat die dermaßen aufgebaute Palette ein annähernd gleiches Aussehen wie die der Fig. 2 und der Fig. 4, obwohl sie von der Zuschnittsstruktur her recht unterschiedlich ist.

## Patentansprüche

1. Unterfahrbare Transport-Kleinpalette mit im wesentlichen rechteckigem Grundriß aus in mehrteiliger Zuschnittform (101/102; 103/104) bereitgestelltem, faltbarem Material wie Wellpappe, mit einer Ladegut aufnehmenden Paletten-Oberfläche (2), mit einer Paletten-Aufstandsfläche (Unterfläche (30) ) und mit Ober- und Aufstandsfläche zueinander beabstandenden Tragelementen (3), zwischen denen in den beiden Hauptdimensionen (M, S) des Rechtecks mindestens je eine Laderinne (5a bzw. 5b) zum Eingreifen von Ladeholmen von Flurfördergeräten angeordnet ist, wobei die Mittellinie (L) der einen Laderinne zu der zu ihr parallelen Mittellinie (M) der Paletten-Oberfläche versetzt ist und entlang des freien Randes der der Rinnen-Mittellinie abgekehrten Hälfte der Paletten-Oberfläche ein seitlicher freier, von der Aufstandsfläche her von einem Ladeholm untergreifbarer Flansch oder Steg (6) vorgesehen ist, der sich über die seitliche Tragelement-Begrenzung erstreckt, und wobei die Tragelemente als mindestens zwei nach Art von Holmen angeordnete Träger (3) parallel zu dem untergreifbaren Flansch ausgerichtet, und mit sich im wesentlichen in der Richtung der zu den Mittellinien (L,M)senkrechten Haupt-Symmetrieachse (S) erstreckenden Durchbrechungen zum Ausbilden der zweiten Laderinne versehen sind,
**dadurch gekennzeichnet,**
daß die holmartigen Träger (3) einerseits und die Paletten-Oberfläche andererseits aus voneinander separaten Zuschnitteilen (101, 102) ausgebildet sind und daß die Träger im aufgefalteten Zustand mit der Paletten-Oberfläche (2) über Haltelaschen (24) verbunden sind.

2. Transport-Kleinpalette nach Anspruch 1, **dadurch gekennzeichnet,** daß die Träger (3) jeweils mit hohlkastenförmigen Standelementen/Füßen (34) ausgebildet sind.

3. Transport-Kleinpalette nach Anspruch 1 oder 2, **dadurch gekennzeichnet,** daß die Haltelaschen (241 oder 242) in die Füße (34) eingreifen oder von außen gegen diese anliegen und daß sie mit einer Fußwand fest verbunden sind.

4. Transport-Kleinpalette nach einem der Ansprüche 1 bis 3, **dadurch gekennzeichnet,** daß die holmartigen Träger (3) aus einem gemeinsamen Unterbau-Zuschnitteil (101), das die beiden Träger unter Bildung einer Stützbrücke (37), die eine Verstärkung für den Mittenbereich der Paletten-Oberfläche (2) ausbilden, verbindet, und daß die Paletten-Oberfläche (2) aus einem einlagigen Platten-Zuschnitteil (102) ausgebildet sind.

5. Transport-Kleinpalette nach Anspruch 4, **dadurch gekennzeichnet,** daß das Platten-Zuschnitteil (102; 103) mit je einer Verbindungs- oder Haltelasche (24) für jedes an dem Unterbau (39) ausgebildete Stand-/Fußelement (34) versehen ist.

6. Transport-Kleinpalette nach Anspruch 4 oder 5, **dadurch gekennzeichnet,** daß das Platten-Zuschnitteil (102) mit einem umfaltbaren freien Randansatz als Stegunterlage (61) ausgebildet ist.

7. Transport-Kleinpalette nach Anspruch 5 oder 6, **dadurch gekennzeichnet,** daß ein erstes Paar Haltelaschen (241) als in die Paletten-Oberfläche (2) gestanzte, aus dieser nach unten herausklappbare Elemente und ein zweites Paar Haltelaschen (242) als über den dem Steg (6) entgegengesetzten Rand hinausragende Laschenelemente vorgesehen sind.

8. Transport-Kleinpalette nach einem der Ansprüche 1 bis 5 oder 7, **dadurch gekennzeichnet,** daß an dem Unterbau-Zuschnitteil (101) ein Randansatz (61) zum Unterliegen und -stützen des Steges (6) an dem Platten-Zuschnitteil (102) ausgebildet ist.

9. Transport-Kleinpalette nach einem der Ansprüche 1 bis 3, **dadurch gekennzeichnet,** daß die holmartigen Träger (3) aus zwei Zuschnitteilen (104) und die Paletten-Oberfläche (2) aus einem doppellagigen faltbaren Zuschnitteil (103) ausgebildet sind.

10. Transport-Kleinpalette nach Anspruch 9, **dadurch gekennzeichnet,** daß das doppellagige Zuschnitteil (103) entlang des Randes des Steges (6) zusammenfaltbar ist, wobei in der unten liegenden Plattenlage (103u) zwei Paare Haltelaschen (24u) aus der Fläche und in der oben liegenden Plattenlage (103o) ein Paar Haltelaschen (241o) herausfaltbar angeordnet sind, während sich das zweite Paar oberer Haltelaschen (242o) an dem dem Steg (6) entgegengesetzten Rand befindet.

11. Transport-Kleinpalette nach Anspruch 10, **dadurch gekennzeichnet,** daß zwischen dem zweiten Paar oberer Haltelaschen (242o) eine Stützlasche (25) zum Untergreifen der Paletten-Oberfläche (2) angelenkt ist.

12. Transport-Kleinpalette nach Anspruch 11, **dadurch gekennzeichnet,** daß zwischen den Tragelementen/Füßen (34) jedes tragholmartigen Trägers (3) eine Aufstandsfläche (30) brückenartig angeordnet ist.

13. Transport-Kleinpalette nach einem der Ansprüche 1 bis 12, **dadurch gekennzeichnet,** daß die tragholmartigen Träger (3) bzw. Standelemente mit Ausnahme des von dem Steg (6) bestimmten Palettenrandes im wesentlichen bündig mit den Begrenzungsrändern der Paletten-Oberfläche (2) abschließen.

## Claims

1. Small-size drive-under transport pallet of a substantially rectangular ground plan made of foldable material like corrugated cardboard provided in the form of a multipart blank (101/102; 103/104) comprising a pallet upper surface (2) for receiving a load; a pallet stand or base contact surface (bottom surface (30) ); and supporting elements (3) spacing the upper and base contact surfaces from one another, at least one loading channel (5a, 5b, respectively) being arranged in each of the two main dimensions (M,S) of the rectangle between said supporting elements for the entry of bearing-spars of ground conveyor devices, wherein the median line (L) of one of said loading channels is offset from the median line (M) of the pallet upper surface which is parallel thereto, and a lateral free flange or web (6) is provided along the free edge of the pallet upper surface half opposite to the channel median line, which flange or web can be engaged from underneath from the base contact surface by a bearing-spar and extends beyond the lateral supporting element limitation, and wherein the supporting elements are aligned parallel to the flange which can be engaged from underneath as at least two supports (3) arranged in the manner of spars, and are provided with openings extending essentially in the direction of the main axis of symmetry (S), perpendicular to the median lines (L, M) for forming the second loading channel, **characterized in** that, the spar-like supports (3), on the one hand, and the pallet upper surface, on the other hand, are formed from blank parts (101, 102) separate from one another and that in the folded condition, the supports are connected to the pallet upper surface (2) by retaining tongues (24).

2. Small-size transport pallet according to claim 1, **characterized in** that the supports (3) are each formed with hollow-box-like stand elements/feet (34).

3. Small-size transport pallet according to claim 1 or 2, **characterized in** that the retaining tongues (241 or 242) intrude into the feet (34) or rest against these from outside and that they are firmly connected to a foot-wall.

4. Small-size transport pallet according to any one of claims 1 to 3, **characterized in** that the spar-like supports (3) are formed from a common base blank part (101) which connects the two supports constituting a reinforcement of the middle region of the pallet upper surface (2) by forming a supporting bridge (37) and that the pallet upper surfaces (2) are formed from a single-layer plate-blank part (102).

5. Small-size transport pallet according to claim 4, **characterized in** that the plate-blank part (102; 103) is provided with one connecting or retaining tongue (24) for each of the stand elements/feet elements (34) formed on the base (39).

6. Small-size transport pallet according to claim 4 or 5, **characterized in** that the plate-blank part (102) is formed with a free edge extension, which may be folded over, serving as web lining (61).

7. Small-size transport pallet according to claim 5 or 6, **characterized in** that a first pair of retaining tongues (241) is provided as downwardly foldable elements punched out of the pallet upper surface (2), and a second pair of retaining tongues (242) is provided as tongue elements projecting beyond the edge opposed to the web (6).

8. Small-size transport pallet according to any one of claims 1 to 5 or 7, **characterized in** that an edge extension (61) is formed on the base blank part (101) for lining and supporting the web (6) on the plate-blank part (102).

9. Small-size transport pallet according to any one of claims 1 to 3, **characterized in** that the spar-like supports (3) are formed of two blank parts (104) and the pallet upper surface (2) is formed of a double-layered foldable blank part (103).

10. Small-size transport pallet according to claim 9, **characterized in** that the double-layered blank part (103) can be folded together along the edge of the web (6), two pairs of retaining tongues (24u) in the lower plate-layer (103u) and one pair of retaining tongues (241o) in the upper plate-layer (103o) being arranged such that they can be folded out of the layer, while the second pair of upper retaining tongues (242o) is located on the edge opposite to the web (6).

11. Small-size transport pallet according to claim 10, **characterized in** that between the second pair of upper retaining tongues (242o) there is hingedly connected a supporting flap (25) for engaging with the pallet upper surface (2) from underneath.

12. Small-size transport pallet according to claim 11, **characterized in** that a stand surface (30) is arranged bridge-like between the supporting elements/feet (34) of each bearing spar-like support (3).

13. Small-size transport pallet according to any one of claims 1 to 12, **characterized in** that the bearing spar-like supports (3) or stand elements, connect essentially flush with the limiting edges of the pallet upper surface (2), with the exception of the pallet edge defined by the web (6).

## Revendications

1. Petite palette de transport pouvant être saisie pardessous, comportant dans un plan horizontal essentiellement rectangulaire un matériau repliable tel que du carton ondulé réalisé sous la forme de découpes en plusieurs parties (101/102; 103/104), comportant une surface de palette (2) reprenant une charge, comportant une surface de pose de palettes (surface inférieure (30)) et comportant des éléments porteurs (3) écartant l'un de l'autre la surface supérieure et la surface de pose, et entre lesquels, dans les deux dimensions principales (M, S) du rectangle est disposé au moins un couloir de chargement (5a ou 5b) pour l'insertion de longerons de chargement pour appareils de transport au sol, la ligne médiane (L) d'un des couloirs de chargement étant décalée par rapport à la ligne médiane (M), qui lui est parallèle, de la surface de palette, une bride ou aile (6) libre latéralement, et pouvant être saisie par-dessous par un longeron de chargement depuis la surface de pose étant prévue le long du bord libre de la moitié de la surface de palette opposée à la ligne médiane du couloir, cette bride ou aile (6) s'étendant à travers la limite latérale de l'élément porteur, les éléments porteurs, constitués d'au moins deux supports (3) disposés à la manière de longerons en orientation parallèle à la bride pouvant être saisie pardessous et étant dotés de découpes s'étendant essentiellement dans la direction de l'axe principal de symétrie (S) perpendiculaire aux lignes médianes (L, M), pour former le second couloir de chargement, caractérisée en ce que les supports (3) en forme de longeron, d'un part, et la surface supérieure de palette, d'autre part, sont formés par des parties découpées (101, 102) distinctes l'une de l'autre, et en ce que, lorsqu'ils sont repliés, les supports sont reliés à la surface de palette (2) par l'intermédiaire de languettes de maintien (24).

2. Petite palette de transport selon la revendication 1, caractérisée en ce que les supports (3) sont chacun configurés avec des éléments de pose ou pieds (34) en forme de caisson creux.

3. Petite palette de transport selon la revendication 1 ou 2, caractérisée en ce que les languettes de maintien (241 ou 242) pénètrent dans les pieds (34) ou reposent contre ceux-ci par l'extérieur, et en ce qu'ils sont rendus solidaires d'une paroi de pieds.

4. Petite palette de transport selon l'une des revendications 1 à 3, caractérisée en ce que les supports (3) en forme de longerons sont constitués d'un pièce de base découpée (101) qui relie les deux supports qui constituent un renforcement de la zone médiane de la surface de palette (2) en formant un pont d'appui (37), et en ce que les surfaces de palettes (2) sont formées d'une pièce découpée en plaque (102) en une seule couche.

5. Petite palette de transport selon la revendication 4, caractérisée en ce que la pièce découpée (102; 103) en plaque est dotée d'une languette de liaison ou de maintien (24) pour chacun des éléments de pose ou de pieds (34) formés sur la partie inférieure (39).

6. Petite palette de transport selon la revendication 4 ou 5, caractérisée en ce que la partie découpée (102) en plaque est configurée avec un appendice libre de bordure, repliable, servant de couche inférieure (61) de l'aile.

7. Petite palette de transport selon la revendication 5 ou 6, caractérisée en ce qu'il est prévu une première paire de languettes de maintien (241) présentant la forme d'éléments estampés dans la surface supérieure (2) de la palette et pouvant être repliés vers le bas par rapport à celle-ci, et une seconde paire de languettes de maintien (242) constituées d'éléments de languette débordant au-delà du bord opposé à l'aile (6).

8. Petite palette de transport selon l'une des revendications 1 à 5 ou 7, caractérisée en ce que sur la pièce découpée de base (101) est configuré un appendice de bordure (61) pour soutenir et appuyer l'aile (6) sur la pièce découpée de plaque (102).

9. Petite palette de transport selon l'une des revendications 1 à 3, caractérisée en ce que les supports (3) en forme de longeron sont constitués de deux pièces découpées (104), la surface supérieure de palette (2) étant constituée d'une pièce découpée (103) repliable en deux couches.

10. Petite palette de transport selon la revendication 9, caractérisée en ce que la pièce découpée (103) en double couche peut être repliée le long du bord de l'aile (6), deux paires de languettes de maintien (24u) étant disposées dans la couche de palettes (103u) situées par-dessous, et une paire de languettes de maintien (241o) pouvant être dépliés hors de la surface et dans la couche de palettes (103o) située dans le haut, tandis que la seconde paire de languettes supérieures de maintien (242o) se situe sur le bord opposé à l'aile (6).

11. Petite palette de transport selon la revendication 10, caractérisée en ce qu'entre les deux languettes supérieures de maintien (242o) de la seconde paire, une languette d'appui (25) est articulée pour accrocher par-dessous la surface supérieure de palette (2).

12. Petite palette de transport selon la revendication 11, caractérisée en ce qu'entre les éléments porteurs-pieds (34) de chaque support (3) en forme de longerons porteurs est disposée une surface de pose (30) en forme de pont.

13. Petite palette de transport selon l'une des revendications 1 à 12, caractérisée en ce que les supports (3) en forme de longerons porteurs ou les éléments de pose, à l'exception du bord de palette défini par l'aile (6), se raccordent essentiellement à fleur avec les bords limitant la surface supérieure de palette (2).
